# FASCICULE DE BREVET EUROPEEN

(11) **EP 0 388 318 B1**
(45) Date de publication et mention de la délivrance du brevet: **18.01.1995**
(21) Numéro de dépôt: 90400729.1
(22) Date de dépôt: 16.03.1990
(51) Int. Cl.: B65H 45/101

(54) **Procédé pour la formation d'une nouvelle pile après l'évacuation d'une pile achevée, dans une machine de formation de piles associée notamment à une imprimante et dispositif pour la mise en oeuvre de ce procédé**
Verfahren und Vorrichtung zum Bilden eines neuen Stapels nach dem Abnehmen von einem fertigen Stapel, in einer, insbesondere einem Printer zugeordneten, Stapelbildungsmaschine
Method for forming a new stack after the removal of a completed stack in a stacking machine, especially one associated with a printer, and device for carrying out this method

(30) Priorité: 17.03.1989 FR 8903560
(43) Date de publication de la demande: 19.09.1990
(73) Titulaire: F R A V E R sa, L-2546 Luxembourg (LU)
(72) Inventeur: Martin, Martial Gaston, F-94800 Villejuif (FR); Nuttin, Pierre Lucien Victor Emile, CH-6900 Massagno (CH)
(74) Mandataire: Berger, Helmut

(56) Documents cités:
- EP-A- 0 187 344
- DE-A- 3 344 347
- FR-A- 1 376 538
- GB-A- 2 177 686
- US-A- 4 460 350

## Description

La présente invention concerne un procédé pour la formation d'une nouvelle pile après l'évacuation d'une pile achevée, dans une machine de formation de piles à partir d'une bande sans fin en un matériau souple, et un dispositif pour la mise en oeuvre de ce procédé, selon les préambules des revendications 1 et 4.

Un procédé et un dispositif de ce type sont décrits dans le document EP-A- 187 344. Dans le dispositif décrit dans ce document, lorsque le balancier s'arrête après la rupture de la bande, le premier volet de la nouvelle pile à former est retenu dans le balancier de façon que seulement le bord avant en fait légèrement saillie. Cette façon de procéder présente l'inconvénient que l'arrêt se fait à une position intermédiaire, c'est-à-dire dans une position qui n'est pas une position définitive et ainsi clairement définie. Cet inconvénient devient encore plus gênant au fur et à mesure que la vitesse de transport de la bande augmente.

La présente invention a pour but de proposer une solution à ce problème, qui est compatible avec un transport de la bande à haute vitesse, sans compliquer la structure ou nécessiter des moyens de contrôle ou commande particulière.

Pour atteindre ce but, le procédé et le dispositif présentent les caractéristiques qui sont énoncées dans les parties caractérisantes des revendications 1 et 4.

L'utilisation des coussins d'air comme support temporaire ne ressort pas du document EP-A-187 344. En effet, les tuyères utilisées dans ce dispositif ont pour fonction de faciliter le pliage de la bande sur la table, lors de la formation d'une pile. Les jets d'air émis par les tuyères sont donc orientés sur la surface supérieure d'un volet à déposer. Etant donné qu'en plus selon le document, pendant l'absence de la table de support pour l'évacuation de la pile qui vient d'être formée, le bord avant du premier volet de la nouvelle pile à former ne fait saillie que faiblement du balancier, il est exclu que l'invention puisse être considérée comme découlant de façon évidente de l'état de la technique ressortant de ce document.

Il en est de même pour le document DE-A-33 44 347, dans la mesure où le dispositif à balancier de dépôt ne comporte également que des tuyères qui émettent des jets d'air orientés sur la face supérieure des volets à déposer sur la table pour faciliter le pliage de la bande de papier le long des lignes de perforation.

D'autres avantages de l'invention ressortent des revendications qui sont rattachées aux revendications principales 1 et 4.

L'invention sera mieux comprise, et d'autres buts, caractéristiques, détails et avantages de celles-ci apparaîtront plus clairement au cours de la description explicative qui va suivre faite en référence aux dessins schématiques annexés donnés uniquement à titre d'exemple illustrant un mode de réalisation de l'invention, et dans lesquels :
La figure 1 est une vue schématique en élévation d'une machine de formation de piles, pour la mise en oeuvre du procédé selon l'invention ;
La figure 2 montre, de façon schématique, à plus grande échelle, la partie indiquée en II à la figure 1 et comprenant le dispositif de mise en oeuvre spécifique du procédé selon l'invention ;
La figure 3 est une vue en direction de la flèche III-III de la figure 2, la pile en cours de formation et la partie inférieure de la machine ayant été supprimées ;
La figure 4 est une vue partielle en direction de la flèche IV de la figure 2 ; et
La figure 5 est une illustration schématique du procédé selon la présente invention.

La figure 1 montre schématiquement la machine selon l'invention qui est adaptée pour former sur un dispositif de support 1 des piles 2 en une configuration en zigzag, à partir d'une bande sans fin 3 en un matériau souple approprié, notamment du papier, qui est fourni par une machine précédente, non représentée, par exemple une imprimante d'ordinateur, du type à laser. Cette bande sans fin comporte des perforations longitudinales du type trous Caroll et des lignes d'affaiblissement transversales telles que des lignes de perforations qui constituent les lignes de pliage de la bande dans sa configuration en zigzag sur le support 1. Les perforations longitudinales et transversales sont connues en soi et ne sont pas représentées.

La machine comporte, selon le mode de réalisation représenté, successivement dans la direction du mouvement d'avancement de la bande 3, indiqué par la flèche F1, essentiellement un dispositif 5 comportant deux courroies crantées à picots 6 destinées à s'engager dans les trous Caroll de la bande 3 pour assurer l'entraînement de la bande 3 formant en amont du dispositif 5 une boucle 7, des organes de coupes de rive 8, un ensemble de séparation 9 de la bande destiné à effectuer une rupture de la bande le long d'une ligne de rupture prédéterminée formée par une ligne de perforation transversale, un dispositif 10 de renvoi de la bande vers un dispositif balancier 11 connu en soi qui effectue un mouvement pendulaire dans une zone angulaire en fonction du format des volets de pliage délimités entre deux lignes d'affaiblissement et de pliage voisines de la bande. Ce dispositif balancier a pour fonction de déposer la bande sans fin 3 sur le support 1 selon une configuration en zigzag pour la formation d'une pile. La machine comporte en outre, au niveau de chaque bord latéral indiqué en 12 un ensemble 13 d'aplatissement et de retenue des volets sur une pile en formation et du premier volet d'une nouvelle pile, comme cela sera décrit en détail plus loin. Les symboles de référence 15 et 16 désignent respectivement des moyens de déplacement du dispositif de support 1 et les moyens d'évacuation d'une pile terminée, de la machine selon l'invention.

En se reportant aux figures 2 à 4, on décrira ci-après plus en détail les différents dispositifs importants constitutifs de la machine représentée à la figure 1.

Comme il ressort des figures 1 et 2, le dispositif 9 de séparation de la bande 3 le long de la ligne de rupture formée par la ligne de perforation transversale reliant le dernier volet de la pile en formation au premier volet de la nouvelle pile, comporte essentiellement deux paires 18, 19 de rouleaux situées respectivement en amont et en aval d'un certain nombre d'éléments 20 à arêtes de rupture qui sont juxtaposés juste en dessous de la bande 3 dans la direction transversale par rapport à la bande. Les deux rouleaux 21, 22 des deux paires de rouleaux 18, 19 sont disposés respectivement en dessous et au-dessus de la bande, à une distance prédéterminée, leur axe s'étendant perpendiculairement à la direction du mouvement d'avancement de la bande 3, parallèlement au plan de celle-ci lorsqu'elle se trouve dans sa position d'avancement normal indiquée sous forme d'un trait continu. Les deux rouleaux inférieurs 21 sont montés rotatifs autour d'axes fixes et sont avantageusement entraînés en rotation par des moyens moteurs appropriés comme cela est indiqué par des flèches F2. Les deux rouleaux supérieurs 22 sont montés rotatifs autour d'axes déplaçables perpendiculairement au plan de la bande 3, à l'aide de vérins hydrauliques appropriés montés dans un support commun 23. Les rouleaux 22 sont déplaçables en translation entre la position représentée éloignée de la surface supérieure de la bande 3 et une position dans laquelle ils devient perpendiculairement à sa position normale jusqu'à ce qu'elle vienne en contact serré contre la surface périphérique des rouleaux inférieurs moteurs 21. Dans cette position la bande 3 se trouve dans la position représentée en traits interrompus. Sous l'effet de la force de poussée des rouleaux 22, les éléments à arêtes de rupture 20 provoquent la rupture de la bande, l'abaissement des rouleaux 22 étant commandé lorsque la ligne de perforation transversale formant ligne de rupture de consigne se trouve au niveau des éléments 20.

Pour assurer le guidage de la bande 3 lors de son acheminement normal et desdits dernier et premier volets, après la séparation de la bande, il est prévu un dispositif de guidage 25 de la bande en haut et en bas, qui s'étend à partir d'une position en amont de la première paire 18 de rouleaux jusqu'au dispositif de renvoi 10 en s'élargissant dans le sens perpendiculaire au plan de la bande, comme cela est indiqué à la figure 2. Ce canal de guidage 25 présente des évidements dans ses parois supérieure et inférieure qui permettent aux rouleaux 21 et 22 de pénétrer à l'intérieur du canal. Concernant le dispositif de renvoi 10, il comprend un rouleau moteur 26 qui s'étend avantageusement sur toute la largeur de la bande, comme les rouleaux 21 et 22 et par exemple, deux ou plusieurs brosses 27 qui sont axialement juxtaposées sur la largeur de la bande 3, parallèles à l'axe des rouleaux 26 et disposées de façon à assurer l'application de la bande contre la surface périphérique du rouleau moteur 26 en venant en contact pressé avec l'autre surface de la bande.

Comme le montre la figure 2, le canal de guidage 25 accomplit un effet de guidage et de stockage tampon de bande jusqu'au niveau de l'engagement de la bande entre le rouleau 26 et les brosses 27. La bande de papier 3 pincée entre le rouleau 26 et les brosses 27 est introduite dans l'ensemble balancier 11 comprenant essentiellement des courroies plates 29 tournant à la vitesse des courroies crantées 6 en guidant la bande 3 entre elles et des galets 30 dont un est moteur, situés à l'extrémité libre du balancier. Ainsi, la bande est entraînée jusqu'à la sortie du balancier. L'ensemble balancier distribue alternativement les volets de pliage aux ensembles d'aplatissement et de retenue 13 des volets.

En se reportant notamment à la figure 3, on constate que chaque ensemble 13 comporte essentiellement au niveau de chaque coin du plan de pose un organe rotatif 35 formé par une brosse et avantageusement en forme d'un segment de cercle d'un angle avantageusement supérieur à 180° de façon qu'un volet qui vient d'être déposé soit pendant un court délai de temps appuyé au niveau de chaque pli par les organes 35. Ceux-ci sont en forme de brosse. Chacune de ces brosses 35 est entraînée en rotation autour d'un axe s'étendant parallèlement au plan de pose et aux plis des volets se trouvant sur le support 1, à une distance et un endroit au-dessus du plan de pose des volets avantageusement légèrement décalés vers l'extérieur. Grâce à cette disposition des brosses 35, elles constituent des moyens d'aplatissement et d'écrasement des plis.

Dans un mode de réalisation particulièrement avantageux, une telle brosse comporte un moyeu 60 qui est excentré par rapport à l'axe de rotation 61 de la brosse de façon que les soies représentées en 63 varient en longueur sur la périphérie du moyeu à la manière représentée. La longueur des soies augmente dans le sens contraire à la direction de rotation de la brosse. La garniture des soies présente en outre une partie avant 63 dans laquelle la longueur des soies diminue progressivement par rapport au diamètre de la brosse dans le sens de rotation de celle-ci. Grâce à cette partie avant 63, la brosse 38 présente une forme qui assure que la brosse vienne en contact avec la boucle de la bande 3 de façon douce sans qu'il existe le risque de la formation d'une amorce de pli à un endroit autre que la ligne de perforation transversale séparant deux volets adjacents.

Le moyeu 60 porte, en aval de la garniture des soies 62, un dispositif marteau d'écrasement 64 des plis. Ce dispositif comporte un bras de support 65 d'un élément marteau 66 d'une forme oblongue. Le bras de support est monté au niveau de la périphérie du moyeu 60, pivotant autour d'un axe 67 sensiblement parallèle à l'axe 61 de la brosse, a l'encontre d'un ressort de compression 68 orienté sensiblement dans le sens du pourtour de la brosse et prenant appui sur un élément 69 solidaire du moyeu 60. L'élément 69 est situé en aval du bras de support 65, par rapport à la direction de rotation de la brosse. L'organe marteau 66 présente un angle de par exemple 120° par rapport au bras de support 65 et est orienté dans le sens opposé à la direction de rotation de la brosse. Dans ces conditions, l'organe marteau exerce une pression sur la zone de pliage déjà aplatie auparavant par la garniture de soies de la brosse et assure l'écrasement de cette zone sous l'effet du ressort alors comprimé 68.

Le dispositif de support des piles 1 comporte essentiellement une table de réception 47 montée verticalement mobile, sous l'effet de roues à chaînes 48 et d'un vérin 49. Pour la descente, la table 47 est entraînée par les roues à chaînes 48, le vérin 49 étant sans effet. Ce mouvement s'arrête lorsque l'hélice 40 cesse de monter sur les volets formant la pile. Le mouvement ascendant est commandé par le vérin 49. La table de réception 47 présente une structure en peigne comme cela ressort clairement des figures 3 et 4. Les volets disposés en zigzag reposent ainsi sur des éléments de paroi verticale 50 qui sont disposés parallèlement les uns aux autres en laissant exister entre deux éléments adjacents un espace qui sert au passage d'un élément convoyeur en forme d'une bande sans fin 52. L'ensemble de ces éléments convoyeurs juxtaposés constitue un tapis convoyeur sans fin 53 (figure 1), pour l'évacuation des piles achevées de la machine, comme cela est illustré à la figure 1. On constate qu'une telle paroi 50 se trouve en dessous de chaque brosse 35 et sert donc de surface d'appui. A cette figure 1, on a représenté également en 55 et 56 des contacts de fin de course supérieur et inférieur de la table de réception 47, en coopérant avec un bossage 57 associé à la table 47, plus précisément à une chaîne passant sur les roues 48.

Une particularité importante de l'invention réside dans le fait qu'elle comporte des moyens formant support temporaire du premier volet d'une nouvelle pile à former pendant la période d'évacuation d'une pile achevée, c'est-à-dire quand le dispositif de support 1 est abaissé.

Ces moyens de supports temporaires comprennent essentiellement au moins deux tuyères 70 de chaque côté du plan de pose, entre les deux brosses d'aplatissement 35. Les tuyères 70 sont situées dans l'espace entre le plan de pose et le point le plus bas de la trajectoire de l'extrémité du balancier 11. Elles sont orientées de façon à produire deux jets 71 d'un fluide gazeux sous pression, avantageusement de l'air, destiné à former un coussin de fluide d'appui pour le bord avant du premier volet de la nouvelle pile à former, comme cela est illustré à la figure 5 où le premier volet susmentionné et le bord avant de celui-ci sont indiqués respectivement en 72 et 73. Pour pouvoir régler la pression du fluide en fonction du matériau des volets, c'est-à-dire en fonction du grammage et du format lorsqu'il s'agit du papier, les tuyères 70 sont alimentées en fluide à partir d'une source de fluide sous pression 75, par l'intermédiaire d'un dispositif de réglage de pression schématiquement indiqué en 76. Les jets 71 sont oriéntés perpendiculairement aux plis des volets. Bien entendu, le nombre des tuyères 70 à chaque côté du plan de pose est également fonction du poids spécifique ou des dimensions des volets.

On décrira ci-après le fonctionnement de la machine selon l'invention, et à travers celle-ci le procédé.

On comprend aisément qu'en se déplaçant selon un mouvement de pivotement de va-et-vient, comme cela ressort notamment de la figure 2, les volets sont déposés en une configuration en zigzag sur le dispositif de support. Les brosses 35 en tournant en synchronisme avec le mouvement du balancier 11 aplatissent et écrasent les plis des volets, cet effet étant parfait grâce aux marteaux 66, l'attaque du volet à poser se faisant doucement dû à la configuration représentée de la partie avant 63 des brosses. Au fur et à mesure de la pose des volets, le dispositif de support 1 formé par la table de réception descend lentement.

Pendant cette opération de formation de la pile, les hélices de mesure 40 tournent en synchronisme avec les brosses 35. Les hélices sont librement déplaçables vers le haut sur leur axe de rotation sous l'effet de l'augmentation du nombre des volets déposés sur la table de réception 47. Elles peuvent passer sur la pile des volets déposés grâce à leur partie relevée 41. Passée une hauteur définie, l'hélice correspondante commande par l'intermédiaire d'un contact électrique la coupure du frein 44 et la mise en route du moto-réducteur 45. La table de réception 47 descend alors entraînée par les roues à chaîne 48. Le mouvement s'arrête lorsque l'hélice cesse de monter sur les piles des volets déposés.

La fin de la formation d'une pile, l'évacuation de celle-ci de la machine et la préparation de la formation d'une nouvelle pile seront décrites ci-après en se reportant notamment aux figures 2 et 5. Lorsqu'une cellule détectrice représentée en 59 à la figure 1, au niveau du dispositif 5 à courroies crantées lit un code présent sur la bande 3, elle programme dans le temps les vérins 23 du dispositif 9 de séparation de la bande, qui font descendre les rouleaux supérieurs 22 recouverts de caoutchouc au moment où la ligne de perforation perpendiculaire de rupture se trouve entre les deux paires de rouleaux 18 et 19 du dispositif 9, mais de préférence avant les galets séparateurs 20. Le rouleau 21 de la paire 18 tourne à la vitesse des courroies 6 tandis que le rouleau 21 de la paire 19 tourne avantageusement un peu plus vite lorsque la ligne de perforation transversale passe sur les éléments de rupture 29. Ceci provoque la rupture de la bande. Les deux vérins 23 du dispositif 9 font alors remonter les rouleaux 22. La fin de la bande, c'est-à-dire le dernier volet de la pile en cours de formation et le premier volet de la nouvelle pile à former sont maintenus entre les guides du dispositif 25. Le rouleau 26 et les brosses 27 maintiennent la bande séparée à la vitesse des courroies 6. Il est à noter que l'écart entre le dernier volet indiqué en 60 (figure 5) de la pile achevée et du premier volet 72 de la pile à former est très faible.

Le balancier continue son mouvement de pose des volets jusqu'à ce que le bord avant 73 du premier volet 72 atteigne la position illustrée à la figure 5, à proximité ou contre la joue de butée 32 correspondante. Cette figure montre en traits interrompus le contour de la pile achevée par le dépôt du dernier volet 60. On constate que le bord avant 73 occupe alors la position qui sera la sienne à la base de la nouvelle pile.

C'est à ce moment que l'ordre est donné de commencer le cycle d'évacuation de la pile achevée, par l'arrêt des courroies 6, des rouleaux 21, 26, du balancier 11 avec ses courroies 29 et les galets 30 et des brosses 35. Le frein 44 est relâché et le vérin 49 fait descendre rapidement la table de réception 47.

C'est à ce moment aussi que l'on met en marche les tuyères 70 qui se trouvent du côté du plan de pose qui est opposé au côté où se situe le bord avant 73 du volet 72, c'est-à-dire les tuyères se trouvant à droite de la figure 5. Celles-ci produisent les jets d'air 71 qui viennent en contact avec la surface inférieure de l'extrémité dégagée du volet 72 par ailleurs retenue dans le balancier 11. Le coussin d'air sous pression ainsi formé maintient la zone du bord avant 73 dans la position représentée. Il est à noter que l'angle α formé par la zone de bord avant et le plan de pose est avantageusement inférieur à 30° pour assurer le positionnement correct du bord avant 73 ultérieurement sur la surface supérieure de la table de réception 47 lorsque cette dernière est revenue dans sa position haute de travail. En raison de sa position angulaire représentée, la brosse 35 peut contribuer au maintien du volet 73 en une position bien définie et propice pour la pose ultérieure correcte du volet sur la table 47.

Concernant le mouvement de descente de la table, il est à noter que le frein 44 est relâché et le vérin 49 fait descendre rapidement cette table. Celle-ci est en forme de peigne et elle passe au travers des courroies du tapis convoyeur 53. La fermeture des éléments de contact 27 et 57 arrête la descente de la table et commande la mise en route du moteur 54 qui met les bandes 52 du tapis d'évacuation 53 en mouvement pour qu'il évacue la pile ou le paquet terminé, comme cela est montré à la figure 1. Lorsque l'évacuation de la pile est terminée, le vérin 49 fait remonter rapidement la table de réception 47 jusqu'à ce que le bossage 57 enclenche le contact 56, qui commande la fin de la montée de la table, le serrage du frein 44 et réenclenche les dispositifs d'entraînement de la bande 3 pour que le balancier 11 et les ensembles d'aplatissement 13 puissent former la nouvelle pile. Bien entendu, dès le retour de la table dans sa position haute, on arrête les tuyères, de façon que le volet 72 puisse se poser sur la table 47.

Bien entendu des diverses modifications peuvent être apportées à l'invention. Ainsi, par exemple, le nombre de tuyères peut être plus grand en fonction du format des volets.

## Revendications

1. Procédé pour la formation d'une nouvelle pile après l'évacuation d'une pile achevée, dans une machine de formation de piles à partir d'une bande sans fin en un matériau souple, tel que du papier, en provenance d'un dispositif de traitement tel qu'une imprimante d'ordinateur, par pliage en zigzag de la bande le long de lignes de pliage transversales préétablies, telles que des lignes de perforation transversales, définissant entre elles des volets, sur une table de support de piles mobile, avantageusement verticalement, entre une position de travail d'empilage de volets et une position retirée d'évacuation d'une pile achevée, à l'aide d'un ensemble balancier effectuant un mouvement de pivotement au-dessus de la table de support, selon lequel on provoque la rupture de la bande au niveau de la ligne de perforation transversale située entre le dernier volet de la pile en formation et à achever et le premier volet de la nouvelle pile à former, fait avancer la bande pour assurer le dépôt du dernier volet de la pile en formation, arrête les mouvements d'avance de la bande et de pivotement du balancier, abaisse la table de support, évacue la pile achevée, remonte la table dans sa position de travail et remet en marche le balancier, caractérisé en ce que l'on fait avancer la bande (3) rompue jusqu'à ce que le bord avant (73) du premier volet (72) de la nouvelle pile à former atteigne une position correspondant à sa position finale à la base de la nouvelle pile et arrête les mouvements d'avance de la bande et de pivotement du balancier lorsque cette position est atteinte., et sensiblement au moment de l'arrêt et de l'abaissement de la table de support (47) en vue de l'évacuation de la pile achevée, on créé un coussin de fluide gazeux, avantageusement d'air, sous pression, sous la zone de bord avant (73) du premier volet (72), amène ce coussin d'air à supporter ladite zone de bord avant et utilise ce coussin comme support temporaire du bord avant se trouvant dans sa position qu'il aura à la base de la nouvelle pile pendant l'absence de la table de support (47), supprime le coussin de support temporaire lorsque la table (47) est revenue dans sa position de travail et remet en marche le mouvement d'avance de la bande et le dispositif balancier (11).

2. Procédé selon la revendication 1, caractérisé en ce que l'on ajuste le coussin de support temporaire de façon que la zone de bord avant (73) précitée du premier volet (72) soit maintenue en une position où cette zone forme par rapport à un plan hozitontal un angle α suffisamment faible pour assurer le positionnement correct de ladite zone de bord avant (73) sur ladite table (47).

3. Procédé selon la revendication 2, caractérisé en ce que l'angle prédéterminé α est inférieur à 30°C.

4. Machine de formation de piles à partir d'une bande sans fin (3) en un matériau souple, tel que du papier, comprenant des volets séparés par des lignes de perforation transversales, en provenance d'un dispositif de traitement tel qu'une imprimante, notamment imprimante d'ordinateur, pour la mise en oeuvre du procédé selon l'une des revendications 1 à 3, et du type comprenant une table de support (47) des piles, mobile avantageusement verticalement entre une position de travail d'empilage des volets par pliage en zigzag le long des lignes de perforations transversales, et une position retirée d'évacuation d'une pile achevée, un ensemble balancier (11) effectuant un mouvement de pivotement au-dessus de la table de support (47) pour le dépôt de la bande selon une configuration en zigzag sur ladite table de support, des moyens (20) de rupture de la bande le long de la ligne de perforation séparant le dernier volet à déposer sur la pile en formation et le premier volet de la nouvelle pile à former et des moyens de commande de l'arrêt du mouvement d'avance de la bande et de l'ensemble balancier (11) lorsque le dernier volet de la pile en formation est déposé sur la table de support (47) et cette dernière doit être abaissée, caractérisée en ce que les moyens de commande de l'arrêt de la bande et de l'ensemble balancier (11) sont adaptés pour commander l'arrêt lorsque le bord avant du premier volet de la nouvelle pile à former a atteint la position qu'il aura sur la table de support (47) à la base de la nouvelle pile à former, tandis que le volet reste maintenu par ledit ensemble balancier, et en ce que la machine comprend des moyens de formation d'un coussin de fluide gazeux sous pression sous la zone du bord avant dudit premier volet pendant l'absence de ladite table de support (47) pour l'évacuation de la pile achevée, que ces moyens de formation de coussins d'air comportent de chaque côté de la table à support (47), parallèle aux plis des volets déposés, un dispositif à tuyères (70) d'émission de jets de fluide gazeux (71), qui sont orientées de façon que les jets produits par les tuyères situées à un côté de la table puissent venir en contact avec la surface inférieure de la zone de bord avant d'un volet dont le bord se trouve au niveau de l'autre côté de la table (47).

5. Dispositif selon la revendication 4, caractérisé en ce qu'au moins deux tuyères (70) sont disposées de chaque côté de la table de support (47) et adaptées pour produire des jets sensiblement parallèles.

6. Dispositif selon la revendication 5, caractérisé en ce que les tuyères (70) sont disposées entre le plan de pose de la table de support (47) et le point le plus bas de la trajectoire de l'extrémité libre du balancier, et les tuyères situées à un côté de la table établissent le coussin d'air de support temporaire pour un volet (72) à maintenir de l'autre côté de la table.

7. Dispositif selon l'une des revendications 4 à 6, caractérisé en ce que l'intensité des jets de fluide est réglable en fonction du grammage et du format du matériau constituant les volets.

8. Dispositif selon l'une des revendications 4 à 6, comprenant un ensemble (13) d'applatissement et de retenue des volets sur une pile en formation, se trouvant au niveau de chaque bord latéral, caractérisé en ce que chaque ensemble (13) constitue un moyen de retenue du premier volet d'une nouvelle pile, ce dernier étant appliqué contre cet ensemble par le coussin d'air de support.

## Claims

1. Method for the formation of a new stack after removal of a completed stack in a machine for forming stacks from an endless strip of flexible material such as paper coming from a treatment device such as a computer printer, through zigzag folding of the strip along preset transverse folding lines such as transverse perforation Pines defining flaps therebetween onto a stack supporting table movable advantageously vertically between a flap stacking working position and a retracted position for the discharge of a completed stack, with the assistance of a balancer unit effecting a swinging motion above the supporting table, according to which one causes the breakage of the strip at the level of the transverse perforation line located between the last flap of this stack being formed and to be completed and the first flap of the new stack to be formed, one causes the strip to advance for ensuring the depositing of the last flap of the stack being formed, one stops the movements of advance of the strip and of swinging of the balancer, one lowers the supporting table, one discharges the completed stack, one raises the table again to its working position and one restarts the balancer, characterized in that one causes the broken strip (3) to advance until the forward edge (73) of the first flap (72) of the new stack to be formed reaches a position corresponding to its final position at the base of the new stack and one stops the movements of advance of the strip and of swinging of the balancer when this position is reached and substantially at the time of the stop and of the lowering of the supporting table (47) with a view to discharge a completed stack, one creates a cushion of gaseous fluid advantageously of air under pressure below the zone of the forward edge (73) of the first flap (72), one causes this air cushion to support the said forward edge zone and one uses this cushion as a temporary support of the forward edge lying in its position that it will have at the base of the new stack during the absence of the supporting table (47), one removes the temporary supporting cushion when the table (47) has come back into its working position and one restarts the advancing motion of the strip and the balancer device (11).

2. Method according to claim 1, characterized in that one adjusts the temporary supporting cushion in order that the aforesaid forward edge zone (73) of the first flap (72) be kept in a position where this zone forms with respect to a horizontal plane an angle α small enough to ensure the proper positioning of the said forward edge zone (73) upon the said table (47).

3. Method according to claim 2, characterized in that the predetermined angle α is smaller than 30°.

4. Machine for the formation of stacks from an endless strip (3) of a flexible material such as paper comprising flaps separated by transverse perforation lines, coming from a treatment device such as a printer, in particular a computer printer for carrying out the method according to one of claims 1 to 3 and of the type comprising a table (47) for supporting the stacks, advantageously movable vertically between a working position for stacking the flaps through zigzag folding along transverse perforation lines and a retracted position of removal of a completed stack, a balancer unit (11) effecting a swinging motion above the supporting table (47) for depositing the strip according to a zigzag configuration on the said supporting table, means (20) for breaking the strip along the perforation lines separating the last flap to be laid down upon the stack being formed and the first flap of the new stack to be formed and means for operating the stop of the movement of advance of the strip and of the balancer unit (11) when the last stack of the pile being formed is deposited upon the supporting table (47) and the latter has to be lowered, characterized in that the means for operating the stop of the strip and of the balancer unit (11) are adapted to operate the stop when the forward edge of the first flap of the new stack to be formed has reached the position which it will have upon the supporting table (47) at the base of the new stack to be formed whereas the flap remains held by the said balancer unit and in that the machine comprises means for the formation of a cushion of gaseous fluid under pressure underneath the zone of the forward edge of the said first flap during the absence of the said supporting table (47) for the discharge of the completed stack, and that these means for the formation of air cushions comprise on each side of the supporting table (47) parallel to the folds of the deposited flaps, a device with nozzles (70) for the emission of jets of gaseous fluid (71) which are oriented in order that the jets produced by the nozzles located at one side of the table may come in contact with the lower surface of the forward edge zone of a flap the edge of which lies at the level of the other side of the table (47).

5. Device according to claim 4, characterized in that at least two nozzles (70) are disposed on each side of the supporting table (47) and adapted to produce substantially parallel jets.

6. Device according to claim 5, characterized in that the nozzles (70) are disposed between the plane of laying of the supporting table (47) and the lowest point of the path of travel of the free end of the balancer and the nozzles located at one side of the table build up the temporary supporting air cushion for one flap (72) to be held on the other side of the table.

7. Device according to one of claims 4 to 6, characterized in that the strength of the fluid jets is adjustable according to the substance and the size of the material constituting the flaps.

8. Device according to one of claims 4 to 6 comprising a system (13) for the flattening and retaining of the flaps upon the stack being formed, lying at the level of each side edge, characterized in that each system (13) constitutes a means for retaining the first flap of a new stack, the latter being applied against this system by the supporting air cushion.

## Patentansprüche

1. Verfahren zur Bildung eines neuen Stapels nach dem Abführen eines vollendeten Stapels in einer Maschine zur Bildung von Stapeln aus einem von einer Verarbeitungsvorrichtung, wie einem Rechnerdrucker herkommenden endlosen Band aus einem nachgiebigen Werkstoff, wie Papier, durch Zickzackfalten des Bandes entlang von vorher angeordneten Querfaltungslinien, wie Querlochungslinien, die miteinander Blattflügel auf einem Stapelträgertisch bestimmen, der vorteilhaft senkrecht zwischen einer Arbeitsstellung zum Stapeln von Blattflügeln und einer zurückgezogenen Stellung zum Abführen eines vollendeten Stapels bewegbar ist, mit Hilfe einer eine Schwenkbewegung oberhalb des Trägertisches durchführenden Schwingeinheit, gemäss welchen man den Bruch des Bandes im Bereich der zwischen dem letzten Blattflügel des sich bildenden und zu vollendenden Stapels und dem ersten Blattflügel des zu bildenden neuen Stapels veranlässt, man das Vorrücken des Bandes veranlässt, um das Ablegen des letzten Blattflügels des sich bildenden Stapels zu gewährleisten, man die Vorwärtsbewegung des Bandes und die Schwenkbewegung der Schwinge stillsetzt, man den Trägertisch senkt, man den vollendeten Stapel abführt, man den Tisch wieder nach oben in seine Arbeitsstellung bringt und man die Schwinge wieder in Bewegung setzt, dadurch gekennzeichnet, dass man das abgebrochene Band (3) veranlässt, soweit vorzurücken, bis der Vorderrand (73) des ersten Blattflügels (72) des zu bildenden neuen Stapels eine seiner Endstellung am unteren Ende des neuen Stapels entsprechende Stellung erreicht und man die Vorwärtsbewegung des Bandes und die Schwenkbewegung der Schwinge, wenn diese Stellung erreicht ist und etwa am Zeitpunkt des Stillsetzens und des Absenkens des Trägertisches (47) zum Zweck der Abführung des vollendeten Stapels stillsetzt, man ein Kissen aus einem gasförmigen Druckmittel, vorteilhaft aus Luft unterhalb des Vorderrandbereiches (73) des ersten Blattflügels (72) schafft, man dieses Luftkissen veranlasst, den besagten Vorderrandbereich zu tragen und man dieses Kissen als zeitweiligen Träger des Vorderrandes in seiner derjenigen Lage verwendet, die er am Unterteil des neuen Stapels während der Abwesenheit des Trägertisches (47) haben wird, man das zeitweilige Trägerkissen wegnimmt` wenn der Tisch (47) in seiner Arbeitsstellung zurückgekehrt ist und man die Vorwärtsbewegung des Bandes und die Bewegung der Schwingvorrichtung (11) wieder in Gang setzt.

2. Verfahren nach Anspruch 1, dadurch gekennzeichnet, dass man das zeitweilige Trägerkissen derart einstellt, dass der vorgenannte Vorderrandbereich (73) des ersten Blattflügels (72) in einer Lage gehalten wird, wo dieser Bereich in bezug auf eine waagerechte Ebene einen genügend kleinen Winkel α bildet, um das richtige Instellungbringen des besagten Vorderrandbereiches (73) auf dem besagten Tisch (47) zu gewährleisten.

3. Verfahren nach Anspruch 2, dadurch gekennzeichnet, dass der vorbestimmte Winkel α kleiner als 30° ist.

4. Maschine zur Bildung von Stapeln aus einem von einer Verarbeitungsvorrichtung, wie einem Drucker insbesondere einem Rechnerdrucker herkommenden durch Querlochungslinien getrennte Blattflügel aufweisenden endlosen Band (3) aus nachgiebigem Werkstoff zur Durchführung des Verfahrens nach einem der Ansprüche 1 bis 3 und derjenigen Gattung mit einem Trägertisch (47) für die Stapel, der zwischen einer Arbeitsstelllung zum Stapeln der Blattflügel durch Zickzackfalten entlang der Querlochungslinien und einer zurückgezogenen Stellung zum Abführen eines vollendeten Stapels vorteilhaft senkrecht bewegbar ist, einer eine Schwenkbewegung oberhalb des Trägertisches (47) zum Ablegen des Bandes gemäss einer Zickzackgestaltung auf den besagten Trägertisch durchführenden Schwingeinheit (11), Mitteln (20) zum Abbrechen des Bandes entlang der den letzten auf den sich bildenden Stapel abzulegenden Blattflügel und den ersten Blattflügel des zu bildenden neuen Stapels trennenden Lochungslinie und Mitteln zur Betätigung des Stillsetzens der Vorwärtsbewegung des Bandes und der Bewegung der Schwingeinheit( 11), wenn der letzte Blattflügel des sich bildenden Stapels auf den Trägertisch (47) abgelegt wird und der letztere abgesenkt werden muss, dadurch gekennzeichnet, das die Mittel zur Betätigung des Stillsetzens des Bandes und der Schwingeinheit (11) angepasst sind, um das Stillsetzen zu betätigen, wenn der Vorderrand des ersten Blattflügels des sich zu bildenden neuen Stapels diejenige Lage erreicht hat, die er auf dem Trägertisch (47) am unteren Ende des zu bildenden neuen Stapels haben wird, wobei der Blattflügel durch die besagte Schwingeinheit weiter gehalten wird und dass die Maschine Mittel zur Bildung eines gasförmigen Fliessdruckmittelkissens unterhalb des vorderen Randbereiches des besagten ersten Blattflügels während der Abwesenheit des besagten Trägertisches (47) zur Abführung des vollendeten Stapels umfasst, dass diese Mittel zur Bildung von Luftkissen beiderseits des Trägertisches (47) und parallel zu den Falten der abgelegten Blattflügel, eine Vorrichtung mit Düsen (70) zum Ausströmen von gasförmigen Fliessmittelstrahlen (71) aufweisen, die derart ausgerichtet sind, dass die durch die auf einer Seite des Tisches liegenden Düsen erzeugten Strahlen mit der unteren Fläche des Vorderrandbereiches eines Blattflügels, dessen Rand sich im Bereich der anderen Seite des Tisches (47) befindet, in Berührung kommen kann.

5. Vorrichtung nach Anspruch 4, dadurch gekennzeichnet, dass wenigstens zwei Düsen (70) auf jeder Seite des Trägertisches (47) angeordnet und angepasst sind, um etwa parallele Strahlen zu erzeugen.

6. Vorrichtung nach Anspruch 5, dadurch gekennzeichnet, dass die Düsen (70) zwischen der Ablegungsebene des Trägertisches (47) und dem untersten Punkt der Laufbahn des freien Endes der Schwinge angeordnet sind und die an einer Seite des Tisches liegenden Düsen das Luftkissen zum zeitweiligen Tragen eines auf der anderen Seite des Tisches zu haltenden Blattflügels (72) erzeugen.

7. Vorrichtung nach einem der Ansprüche 4 bis 6, dadurch gekennzeichnet, dass die Stärke der Fliessmittelstrahlen in Abhängigkeit des Quadratmetergewichtes und des Formates des die Blattflügel bildenden Werkstoffes einstellbar ist.

8. Vorrichtung nach einem der Ansprüche 4 bis 6, mit einer sich im Bereich jedes Seitenrandes befindenden Einrichtung (13) zum Abflachen und zum Zurückhalten der Blattflügel auf einem sich bildenden Stapel, dadurch gekennzeichnet, dass jede Einrichtung (13) ein Mittel zum Zurückhalten des ersten Blattflügels eines neuen Stapels bildet, wobei dieser Blattflügel an dieser Einrichtung durch das Trägerluftkissen angelegt wird.
